# EUROPÄISCHE PATENTSCHRIFT

(11) **EP 2 516 078 B1**
(45) Veröffentlichungstag und Bekanntmachung des Hinweises auf die Patenterteilung: **21.05.2014**
(21) Anmeldenummer: 10798325.6
(22) Anmeldetag: 21.12.2010
(51) Int. Cl.: B21B 35/06

(54) **STAUCHWALZWERK MIT EINER ANTRIEBSEINHEIT**
COMPRESSION ROLLING MILL HAVING A DRIVE UNIT
LAMINOIR DE REFOULEMENT DOTÉ D'UNE UNITÉ D'ENTRAÎNEMENT

(30) Priorität: 23.12.2009 DE 102009060237
(43) Veröffentlichungstag der Anmeldung: 31.10.2012
(73) Patentinhaber: SMS Siemag AG, 40237 Düsseldorf (DE)
(72) Erfinder: WENDT, Stefan, 57271 Hilchenbach (DE); MÖLLERING, Frank, 57223 Kreuztal (DE)
(74) Vertreter: Klüppel, Walter
(86) Internationale Anmeldenummer: PCT/EP2010/070441
(87) Internationale Veröffentlichungsnummer: WO 2011/076817

(56) Entgegenhaltungen:
- EP-B1- 1 606 067
- WO-A1-91/04107
- GB-A- 750 996
- US-A- 4 152 918

## Beschreibung

Die Erfindung bezieht sich auf ein Stauchwalzwerk zum seitlichen Stauchen eines Metallstrangs mit einem Paar mit den Mittelachsen senkrecht angeordneten, gegeneinander anstellbaren Walzen, die mittels Gelenkwellen an einen Drehantrieb angeschlossen sind.

Derartige Stauchwalzwerke werden in erheblichem Umfang als Vertikalwalz- oder Stauchgerüste mit einem oder mehreren Querhäuptern oder Traversen ausgeführt.

Aus der EP 1 606 067 B1 ist ein Stauchwalzwerk für den Warmbetrieb bekannt, das ein Paar mit ihren Mittelachsen senkrecht angeordneten, gegeneinander anstellbaren Walzen umfasst, die mittels Gelenkwellen an zumindest einen Drehantrieb angeschlossen sind. Dieses Stauchwalzwerk zeichnet sich dadurch aus, dass der Drehantrieb für die beiden Walzen unterhalb der Hüttenflur-Ebene ortsfest angeordnet und mit jeweils einem ortsfesten Getriebe jeweils mit der Gelenkwelle antriebsmäßig verbunden ist. Ausgehend von einem Drehantrieb, der aus einem schweren elektrischen Motor besteht, wird die Antriebskraft mittels einer waagrecht angeordneten, durchgehenden und drehgelagerten Antriebswelle und beidseitig abgezweigten Kegelradgetriebestufen auf die beiden gegenüber der Senkrechten unter einem spitzen Winkel geneigten Gelenkwellen übertragen, die ihrerseits ihre Drehbewegung in Gelenkwellenkopf-Aufnehmern über Gelenkwellenköpfe auf die Stauchwalzen übertragen. Das bekannte Stauchwalzwerk hat den Nachteil, dass es einen großen Bauraum einnimmt.

Es ist die Aufgabe der Erfindung, ein Stauchwalzwerk der eingangs genannten Art so zu verbessern, dass es einfacher aufgebaut ist.

Erfindungsgemäß wird diese Aufgabe dadurch gelöst, dass die beiden Walzen über zusammen mit den Walzen verstellbare Getriebe und über jeweils mit einem der beiden Getriebe verbundene Gelenkwellen mit dem Drehantrieb verbunden sind, wobei die Gelenkwellen unter einem spitzen Winkel gegenüber der Horizontalen geneigt sind.

Ein Vorteil der Erfindung ist, dass die Stauchwalzen und die zugehörigen Getriebe in von einander getrennte Baueinheiten aufgelöst sind. Ein weiterer Vorteil dieser neuen Ausgestaltung besteht darin, dass die Drehbewegung unmittelbar von den über eine Synchronwelle mit einem einzigen Antriebsmotor verbundenen Übersetzungsgetrieben oder von den über jeweils einen eigenen Antriebsmotor angetriebenen Übersetzungsgetrieben auf die Gelenkwellen übertragen wird. Daher können diese unter einem spitzen Winkel zur Horizontalen angeordnet sein. Durch diesen Aufbau kann die sonst auf die geneigt gegenüber der Senkrechten stehenden Gelenkwellen entfallende Bauhöhe entfallen, und durch den erfindungsgemäßen Aufbau des Stauchwalzwerks wird gegenüber dem Stand der Technik eine kompaktere Bauweise ermöglicht.

Vorteilhafte Weiterbildungen der Erfindung ergeben sich aus den Unteransprüchen, der Beschreibung und den Zeichnungen.

Vorzugsweise umfasst der Drehantrieb zwei Antriebsmotoren, von denen ein jeder, insbesondere über ein Übersetzungsgetriebe, mit einer der beiden Gelenkwellen verbunden ist.

Alternativ hierzu lässt sich ebenfalls mit Vorteil vorsehen, dass die beiden Gelenkwellen jeweils mit Getrieben verbunden sind und dass das zu einer der Gelenkwellen gehörige Getriebe über eine Synchronwelle mit dem Antriebsmotor für den gemeinsamen Antrieb der beiden Getriebe verbunden ist. In einer weiteren Alternative sind die beiden Gelenkwellen über ein gemeinsames Getriebe und eine sich an dieses anschließende Synchronwelle mit dem Antriebsmotor verbunden. Die Getriebe sind beispielsweise als Übersetzungsgetriebe und beispielsweise als Kammwalzgetriebe ausgebildet.

In einer vorteilhaften Ausgestaltung ist die Synchronwelle in einem Führungselement gelagert, durch das sie gegenüber dem Boden abgestützt wird.

Vorzugsweise ist der Drehantrieb unterhalb der Hüttenflur-Ebene angeordnet.

In einer weiteren vorteilhaften Ausgestaltung ist vorgesehen, dass unterhalb der Hüttenflur-Ebene eine Medienkette gelagert ist, die mit den zwischen den Gelenkwellen und den Stauchwalzen angeordneten Getrieben verbunden ist und die zur Versorgung der Getriebe mit den für den Betrieb erforderlichen Medien, insbesondere mit einem Schmiermittel oder einem Kühlmittel, und mit elektrischer Spannung, insbesondere für Messgeräte, dient.

Von Vorteil ist es, wenn das Stauchwalzwerk einen Walzenständer mit zwei Querhäuptern und mehreren zwischen diesen angeordneten Holmen umfasst.

Vorzugsweise nehmen die Querhäupter jeweils Walzenanstelleinrichtungen auf, die jeweils auf eine der beiden Stauchwalzen wirken.

Mit Vorteil weisen die Querhäupter zumindest je einen Balancierzylinder zum Vorspannen der Walzeinrichtung und zur Durchführung von Verfahrbewegungen beim Walzenwechsel auf.

Vorteilhaft ist es auch, wenn auf den Holmen Laufbahnen zur Führung von Balanciertraversen, der Stauchwalzen und der Getriebe angeordnet sind.

Ein weiterer Vorteil besteht darin, dass an den Stauchwalzen nach unten gerichtete Walzenzapfen angeordnet sind, die über Formschluss mit einem Walzentreffer in dem zugehörigen Getriebe verbunden sind.

Das erfindungsgemäße Stauchwalzwerk besteht beispielsweise aus einem Walzenständer mit zwei Querhäuptern oder Traversen und jeweils zwei oberen, zwei mittleren und zwei unteren Holmen. Die Querhäupter nehmen zumindest je eine Walzenanstelleinrichtung auf, die mechanisch, hydraulisch arbeitet oder aus einer Kombination beider Betätigungsweisen besteht. Die Walzenanstelleinrichtung wirkt auf die beiden Stauchwalzen und übt die Walzkraft aus, die erforderlich ist, um die seitlichen Ränder eines Metallstrangs zu stauchen.

Die zwei Querhäupter nehmen zumindest je einen Balancierzylinder auf, der eine Ausbalancierung, d. h. ein nahezu spielfreies Verspannen der Walzeneinrichtung, durchführt.

Die Querhäupter sind durch die Holme verbunden, die Kräfte aus dem Walzprozess in allen drei Raumrichtungen aufnehmen. Zudem sind Laufbahnen auf den oberen und den unteren Holmen angeordnet, die die Balanciertraverse, die Stauchwalzen und die zugehörigen Getriebe führen. Die Laufbahnen können für bestimmte Anwendungszwecke geneigt sein. Ebenso können die Balancierzylinder und die Walzenanstelleinrichtung zur Erreichung der optimalen Krafteinstellung und für die Bewegungsübertragung geneigt angeordnet sein.

Die Balanciertraverse ist mit dem Balancierzylinder verbunden. Sie ist hier auf Laufbahnen auf den oberen Holmen geführt und formschlüssig mit dem Stauchwalzensatz verbunden. Beim Stauchwalzenwechsel verbleiben die Balanciertraversen und die Getriebe im Stauchwalzwerk.

Der Stauchwalzensatz wird durch die Walzenanstellung an das Walzgut gedrückt und übt die Walzkraft aus. Die Stauchwalze ist mit einem nach unten gerichteten Walzenzapfen ausgestattet, der über Formschluss mit einem Walzentreffer im Getriebe verbunden ist und so das Drehmoment von dem Getriebe auf die Walze überträgt. Hier wird der Formschluss durch einen walzenseitigen Flachzapfen und entsprechende Flachstellen im Walzentreffer des Getriebes gebildet, die über Verschleißplatten geschützt sind.

Die Stauchwalzen werden auf Laufbahnen auf den oberen Holmen geführt. Die entsprechenden Führungen an den Stauchwalzen sind drehbar und erlauben einen Ausgleich von Positionsunterschieden der Stauchwalzen gegenüber den Positionen im kalibrierten Zustand. Dadurch werden Zwang und durch diesen verursachte Beschädigungen von Lagern vermieden.

Das Getriebe ist jeweils zweistufig mit Kegelradsätzen und Stirnradsätzen ausgeführt. Jedes Getriebe und jeder Walzentreffer der Stauchwalzen wird mit Vorteil auf Laufbahnen auf den gemäß der Erfindung zusätzlich zum Einsatz kommenden unteren Holmen geführt und lässt sich daher als einzelnes Modul in das Stauchwalzwerk einbauen. Die entsprechenden Führungen an den Getriebekästen sind drehbar und vermeiden dadurch Zwang in den Lagern und in der Verbindung zwischen der Stauchwalze und dem Getriebe. Beim Wechsel der Stauchwalzen können die Getriebe im Stauchwalzwerk verbleiben.

Die Getriebe folgen der Anstellbewegung der Stauchwalzen durch den Formschluss. Die Verbindungsstelle ist beispielsweise mit einem Zentrierring ausgestattet, der es dem Getriebe erlaubt, exakt der Bewegung der Stauchwalze zu folgen.

Jedes Getriebe ist über eine Medienkette mit den für den Betrieb erforderlichen Medien und der elektrischen Versorgung verbunden. Die Versorgung der Balanciertraverse und der Stauchwalzen erfolgt über diese Medienkette.

Jedes Getriebe ist über eine Gelenkwelle mit Längenausgleich über je einen seitlich angeordneten Antriebsmotor verbunden. Alternativ ist auch die Verwendung nur eines einzigen Antriebsmotors möglich. Die Drehmomentenverteilung erfolgt dann über zusätzliche Übersetzungsgetriebe. Antriebsseitig sind die zusätzlichen Übersetzungsgetriebe mit einer Synchronwelle verbunden. Die Gelenkwellen sind an der Abtriebsseite dieser Übersetzungsgetriebe angeordnet. Die Synchronwelle kann mehrteilig sein und über ein oder mehrere Lagergehäuse unterstützt werden.

Durch die Auflösung des Stauchwalzwerks in eine Vielzahl von einzelnen Modulen ergeben sich gegenüber dem Stand der Technik eine verbesserte Wartung und Handhabung und eine geringere Fehleranfälligkeit. Konstruktive Änderungen lassen sich leicht durchführen. Erfindungswesentlich ist insbesondere die Modulbauweise der Stauchwalzenbalancierung, der Stauchwalzen und des Hauptantriebsgetriebes.

Vorzugsweise sind die Getriebe mit seitlich angeordneten Schwingen auf den unteren Holmen gelagert, die ein Pendeln der Getriebe entsprechend der Bewegung der Stauchwalzentreffer erlauben. Hierbei sind die Abtriebsräder der Getriebe jeweils mit einem separaten Treffer zur Aufnahme des Walzenzapfens der Stauchwalzen ausgestattet. Die Treffer sind mit einem Außen- und Innenmehrkant zur Momentenübertragung ausgestattet. Vorzugsweise sind die Treffer mit mindestens einem Zentrierring ausgestattet, die das zugehörige Getriebe exakt der Bewegung der jeweiligen Stauchwalze folgen lassen.

Zusammengefasst bestehen die Vorteile der Erfindung darin, dass sich das Stauchwalzwerk einfacher warten und leichter handhaben lässt als ein herkömmliches Stauchwalzwerk. Das erfindungsgemäße Stauchwalzwerk baut kompakter als ein Stauchwalzwerk nach dem Stand der Technik.

Gegenüber den aus dem Stand der Technik bekannten Konzepten ist das erfindungsgemäße Stauchwalzwerk weniger störanfällig, und es hat kleinere Einzelmodule, die geringere Gewichte und eine geringere Bautiefe aufweisen. Das Antriebskonzept ist hinsichtlich des Einsatzes eines einzigen Antriebsmotors oder zweier Antriebsmotoren flexibel.

Nachstehend wird die Erfindung in zwei Ausführungsbeispielen näher erläutert. Es zeigen:
- Fig. 1: eine Seitenansicht, teilweise geschnitten, einer ersten Ausführungsform eines Stauchwalzwerks und
- Fig. 2: eine Seitenansicht einer weiteren Ausführungsform eines Stauchwalzwerks.

Ein Stauchwalzwerk (Fig. 1) umfasst einen Rahmen 1 mit Querhäuptern 2, 3 und oberen, mittleren und unteren Holmen 4, 5 und 6. Zwischen den oberen Holmen 4 sind jeweils die oberen Lagergehäuse 7, 8 von Stauchwalzen 9, 10 auf Balanciertraversen 11, 12 aufgenommen. Die unteren Lagergehäuse 13, 14 der Stauchwalzen 9, 10 werden im Bereich der mittleren Holme 5 von den Balanciertraversen 11, 12 aufgenommen.

Auf der Oberseite der oberen Holme 4 sind geneigte Fahrbahnen 15 angebracht, über die in an sich bekannter Weise die Stauchwalzen 9, 10, deren Lagergehäuse 13, 14 und die Balanciertraversen 11, 12 verfahren werden. Anstelleinrichtungen 17, 18, 19 und 20 drücken seitlich gegen die Lagergehäuse 13, 14 sowie die in ihnen gelagerten Stauchwalzen 9, 10, wodurch die Stauchwalzen 9, 10 ihrerseits gegen den zu walzenden Metallstrang angestellt werden. Auf der Oberseite der unteren Holme 6 sind Fahrbahnen, über die die Getriebe 27, 28 mittels Schwingen 16 verfahren werden. Zur Einstellung der genauen Lage der Stauchwalzen 9, 10 und zur Vermeidung von Losen sind zwischen den Anstellantrieben zusätzlich Balancierzylinder 21, 22 angeordnet, die mit ihren Kolbenstangen 23, 24 an den Balanciertraversen 11, 12 angreifen und Positionierungenauigkeiten der Anstelleinrichtungen 17 bis 20 ausgleichen.

Die Stauchwalzen 9, 10 sind jeweils mit Walzenzapfen 25, 26 oder Walzentreffern ausgestattet, über die sie mit Getriebesätzen 27, 28 zusammenwirken, die ihr Antriebsmoment auf die Stauchwalzen 9, 10 übertragen. Die Getriebesätze 27, 28 umfassen jeweils Stirnradgetriebe mit schrägverzahnten Zahnrädern und Kegelradgetriebe; diese werden jeweils durch eine Gelenkwelle 29, 30 angetrieben. Die Gelenkwellen 29, 30 sind jeweils längen- und winkelverstellbar, so dass sie Verstellungen der Stauchwalzen 9, 10 in horizontaler Richtung mitvollziehen können, während sie antriebsseitig jeweils über (nicht dargestellte) Getriebe mit Antriebsmotoren 31, 32 verbunden bleiben. Eine Medienkette 33 stellt die Versorgung der Getriebesätze 27, 28 sowie anderer Bestandteile des Stauchwalzwerks mit elektrischer Energie sowie mit fluiden Medien sicher.

Alternativ zum Einsatz zweier Antriebsmotoren 31, 32 ist gemäß einer weiteren Ausführungsform der Erfindung (Fig. 2) lediglich ein einziger Antriebsmotor 34 vorgesehen, der über ein Übersetzungsgetriebe 35 unmittelbar die Gelenkwelle 30 antreibt, während die Gelenkwelle 29 über eine ein- oder mehrteilig ausgestaltete Synchronwelle 36 und ein Getriebe 37 von dem Antriebsmotor 34 angetrieben wird. Alternativ zu dieser Ausgestaltung lässt sich vorsehen, dass die beiden Gelenkwellen 29, 30 ein gemeinsames Getriebe 35 haben und dass die Gelenkwelle 29 lediglich über das Getriebe 37, beispielsweise ein Kammwalzgetriebe, mit der Synchronwelle 36 verbunden ist. Die Gelenkwelle 30 ist über ein beispielsweise ebenfalls als Kammwalzgetriebe ausgebildetes Getriebe 35 mit der Synchronwelle 36 sowie dem Antriebsmotor 34 verbunden. Die Synchronwelle 36 wird aus Gründen der Stabilität vorzugsweise in wenigstens einem Führungselement 38 drehbar gelagert.

Durch die Ausgestaltung der Erfindung ist es gemäß beiden dargestellten Ausführungsformen möglich, die Bauhöhe des Bereichs unterhalb einer Hüttenebene 39 gegenüber dem Stand der Technik erheblich zu reduzieren, da der Kellerraum unterhalb der Hüttenebene 39 in der Höhe lediglich Raum für die Antriebsmotoren 31, 32 oder den einzelnen Antriebsmotor 34 und die schräg gelagerten Gelenkwellen 29, 30 benötigt.

### Bezugszeichenliste

- 1: Rahmen
- 2: Querhaupt
- 3: Querhaupt
- 4: Holm
- 5: Holm
- 6: Holm
- 7: Lagergehäuse
- 8: Lagergehäuse
- 9: Stauchwalze
- 10: Stauchwalze
- 11: Balanciertraverse
- 12: Balanciertraverse
- 13: Lagergehäuse
- 14: Lagergehäuse
- 15: Fahrbahn
- 16: Schwinge
- 17: Anstelleinrichtung
- 18: Anstelleinrichtung
- 19: Anstelleinrichtung
- 20: Anstelleinrichtung
- 21: Balancierzylinder
- 22: Balancierzylinder
- 23: Kolbenstange
- 24: Kolbenstange
- 25: Walzenzapfen
- 26: Walzenzapfen
- 27: Getriebesatz
- 28: Getriebesatz
- 29: Gelenkwelle
- 30: Gelenkwelle
- 31: Antriebsmotor
- 32: Antriebsmotor
- 33: Medienkette
- 34: Antriebsmotor
- 35: Übersetzungsgetriebe
- 36: Synchronwelle
- 37: Übersetzungsgetriebe
- 38: Führungselement
- 39: Hüttenebene

## Patentansprüche

1. Stauchwalzwerk zum seitlichen Stauchen eines Metallstrangs mit einem Paar mit den Mittelachsen senkrecht angeordneten, gegeneinander anstellbaren Stauchwalzen (9, 10), die mittels Gelenkwellen (29, 30) an einen Drehantrieb (31, 32; 34) angeschlossen sind,
**dadurch gekennzeichnet,**
**dass** die beiden Stauchwalzen (9, 10) über zusammen mit den Stauchwalzen (9, 10) verstellbare Getriebe (27, 28) und über jeweils mit einem der beiden Getriebe (27, 28) verbundene Gelenkwellen (29, 30) mit dem Drehantrieb (31, 32; 34) verbunden sind, wobei die Gelenkwellen (29, 30) unter einem spitzen Winkel gegenüber der Horizontalen geneigt sind.

2. Stauchwalzwerk nach Anspruch 1,
**dadurch gekennzeichnet,**
**dass** der Drehantrieb zwei Antriebsmotoren (31, 32) umfasst, von denen ein jeder, insbesondere über ein Übersetzungsgetriebe, mit einer der beiden Gelenkwellen (29, 30) verbunden ist.

3. Stauchwalzwerk nach Anspruch 1,
**dadurch gekennzeichnet,**
**dass** die beiden Gelenkwellen (29, 30) jeweils mit Getrieben (35, 37) verbunden sind und dass das zu einer der Gelenkwellen (29) gehörige Übersetzungsgetriebe (37) über eine Synchronwelle (36) mit dem Antriebsmotor (34) für den gemeinsamen Antrieb der beiden Übersetzungsgetriebe verbunden ist oder dass die beiden Gelenkwellen (29, 30) über ein gemeinsames Übersetzungsgetriebe und eine sich an dieses anschließende Synchronwelle (36) mit dem Antriebsmotor (34) verbunden sind.

4. Stauchwalzwerk nach Anspruch 3,
**dadurch gekennzeichnet,**
**dass** die Getriebe (35, 37) als Übersetzungsgetriebe und/oder als Kammwalzgetriebe ausgestaltet sind.

5. Stauchwalzwerk nach Anspruch 3 oder 4,
**dadurch gekennzeichnet,**
**dass** die Synchronwelle (36) in mindestens einem Führungselement (38) gelagert ist, durch das sie gegenüber dem Boden abgestützt wird.

6. Stauchwalzwerk nach einem der Ansprüche 1 bis 5,
**dadurch gekennzeichnet,**
**dass** der Drehantrieb unterhalb der Hüttenflur-Ebene (39) angeordnet ist.

7. Stauchwalzwerk nach einem der Ansprüche 1 bis 6,
**dadurch gekennzeichnet,**
**dass** unterhalb der Hüttenflur-Ebene (39) eine Medienkette (33) gelagert ist, die mit den zwischen den Gelenkwellen (29, 30) und den Walzen (9, 10) angeordneten Getrieben (27, 28) verbunden ist und die zur Versorgung der Getriebe (27, 28) mit den für den Betrieb erforderlichen Medien, insbesondere mit einem Schmiermittel oder einem Kühlmittel, und mit elektrischer Spannung, insbesondere für Messgeräte, dient.

8. Stauchwalzwerk nach einem der Ansprüche 1 bis 6,
**dadurch gekennzeichnet,**
**dass** es einen Walzenständer mit zwei Querhäuptern (2, 3) und mehreren paarweise zwischen diesen angeordneten Holmen (4, 5, 6) umfasst.

9. Stauchwalzwerk nach Anspruch 8,
**dadurch gekennzeichnet,**
**dass** die Querhäupter (2, 3) jeweils Walzenanstelleinrichtungen (17, 18, 19, 20) aufnehmen, die jeweils auf eine der beiden Stauchwalzen (9, 10) wirken.

10. Stauchwalzwerk nach Anspruch 9,
**dadurch gekennzeichnet,**
**dass** die Querhäupter (2, 3) zumindest je einen Balancierzylinder (21, 22) zum Vorspannen der Walzeinrichtung und zur Durchführung von Verfahrbewegungen beim Walzenwechsel aufweisen.

11. Stauchwalzwerk nach einem der Ansprüche 8 bis 10,
**dadurch gekennzeichnet,**
**dass** auf den Holmen (4, 6) Laufbahnen zur Führung von Balanciertraversen (11, 12) der Walzen (9, 10) und der Getriebe (27, 28) angeordnet sind.

12. Stauchwalzwerk nach einem der Ansprüche 1 bis 11,
**dadurch gekennzeichnet,**
**dass** an den Stauchwalzen (9, 10) nach unten gerichtete Walzenzapfen (25, 26) angeordnet sind, die über Formschluss mit einem Walzentreffer in dem zugehörigen Getriebe (27, 28) verbunden sind.

13. Stauchwalzwerk nach einem der Ansprüche 1 bis 12,
**dadurch gekennzeichnet,**
**dass** die Getriebe (27, 28) jeweils zweistufig mit Kegelradsätzen und Stirnradsätzen ausgeführt sind.

14. Stauchwalzwerk nach einem der Ansprüche 1 bis 13,
**dadurch gekennzeichnet,**
**dass** die zu den Stauchwalzen (9, 10) zugehörigen Getriebe (27, 28) auf Laufbahnen auf Holmen (6) geführt werden und sich als einzelne Module in das Stauchwalzwerk einbauen lassen.

15. Stauchwalzwerk nach einem der Ansprüche 1 bis 14,
**dadurch gekennzeichnet,**
**dass** die Getriebe (27, 28) mit seitlich angeordneten Schwingen (16) auf den unteren Holmen (6) gelagert sind, die ein Pendeln der Getriebe (27, 28) entsprechend der Bewegung der Stauchwalzentreffer erlauben.

16. Stauchwalzwerk nach einem der Ansprüche 1 bis 15,
**dadurch gekennzeichnet,**
**dass** die Abtriebsräder der Getriebe (27, 28) jeweils mit einem separatem Treffer zur Aufnahme des Walzenzapfens der Stauchwalzen (9, 10) ausgestattet sind.

17. Stauchwalzwerk nach Anspruch 16,
**dadurch gekennzeichnet,**
**dass** die Treffer mit einem Außen- und Innenmehrkant zur Momentenübertragung ausgestattet sind.

18. Stauchwalzwerk nach Anspruch 16 oder 17,
**dadurch gekennzeichnet,**
**dass** die Treffer mit mindestens einem Zentrierring ausgestattet sind, die das zugehörige Getriebe (27, 28) exakt der Bewegung der jeweiligen Stauchwalze (9, 10) folgen lassen.

## Claims

1. Compression rolling mill for lateral compression of a metal strip, comprising a pair of compression rolls (9, 10) adjustable relative to one another which are arranged with the centre axes vertical and which are connected with a rotary drive (31, 32; 34) by means of universally jointed shafts (29, 30), **characterised in that** the two compression rolls (9, 10) are connected with the rotary drive (31, 32; 34) by way of transmissions (27, 28) adjustable together with the compression rolls (9, 10) and by way of universally jointed shafts (29, 30) each connected with a respective one of the two transmissions (27, 28), wherein the universally jointed shafts (29, 30) are inclined at an acute angle relative to the horizontal.

2. Compression rolling mill according to claim 1, **characterised in that** the rotary drive comprises two drive motors (31, 32), of which each one is connected with a respective one of the two universally jointed shafts (29, 30) by way of, in particular, a speed-change transmission.

3. Compression rolling mill according to claim 1, **characterised in that** the two universally jointed shafts (29, 30) are respectively connected with the transmissions (35, 37) and that the speed change transmission (37) belonging to one of the universally jointed shafts (29) is connected by way of a synchronising shaft (36) with the drive motor (34) for drive in common of the two speed change transmissions or that the two universally jointed shafts (29, 30) are connected with the drive motor (34) by way of a common speed change transmission and a synchronising shaft (36) connected therewith.

4. Compression rolling mill according to claim 3, **characterised in that** the transmissions (35, 37) are designed as speed change transmissions and/or as pinion transmissions.

5. Compression rolling mill according to claim 3 or 4, **characterised in that** the synchronising shaft (36) is mounted in at least one guide element (38), by which it is supported relative to the base.

6. Compression rolling mill according to any one of claims 1 to 5, **characterised in that** the rotary drive is arranged below the shop floor plane (39).

7. Compression rolling mill according to any one of claims 1 to 6, **characterised in that** the mounted below the shop floor plane (39) is a media chain (33), which is connected with the transmissions (27, 28) arranged between the universally jointed shafts (29, 30) and the rolls (9, 10) and which serves for supply of the transmissions (27, 28) with the media required for operation, particularly with a lubricant or a coolant, and with electrical voltage, particularly for measuring instruments.

8. Compression rolling mill according to any one of claims 1 to 6, **characterised in that** it comprises a roll stand with two crossheads (2, 3) and a plurality of posts (4, 5, 6) arranged in pairs therebetween.

9. Compression rolling mill according to claim 8, **characterised in that** the crossheads (2, 3) respectively receive roll adjusting devices (17, 18, 19, 20) which each act on a respective one of the two compression rolls (9, 10).

10. Compression rolling mill according to claim 9, **characterised in that** the crossheads (2, 3) each comprise a respective balancing cylinder (21, 22) for biasing the rolling device and for carrying out travel movements during roll change.

11. Compression rolling mill according to any one of claims 8 to 10, **characterised in that** guide tracks for guidance of balancing cross members (11, 12) of the rolls (9, 10) and the transmissions (27, 28) are arranged on the posts (4, 6).

12. Compression rolling mill according to any one of claims 1 to 11, **characterised in that** downwardly directed roll pins (25, 26) mechanically positively connected with a roll coupling sleeve in the associated transmission (27, 28) are arranged at the compression rolls (9, 10).

13. Compression rolling mill according to any one of claims 1 to 12, **characterised in that** the transmissions (27, 28) are respectively constructed in two stages with bevel gear sets and spur gear sets.

14. Compression rolling mill according to any one of claims 1 to 13, **characterised in that** the transmissions (27, 28) belonging to the compression rolls (9, 10) are guided on guide tracks on posts (6) and can be installed in the compression rolling mill as individual modules.

15. Compression rolling mill according to any one of claims 1 to 14, **characterised in that** the transmissions (27, 28) are mounted by laterally arranged rockers (16) on the lower posts (6), which allow pendulation of the transmissions (27, 28) in correspondence with the movement of the compression roll coupling sleeves.

16. Compression rolling mill according to any one of claims 1 to 15, **characterised in that** the drive output gears of the transmissions (27, 28) are each equipped with a respective separate coupling sleeve for reception of the roll pin of the compression rolls (9, 10).

17. Compression rolling mill according to claim 16, **characterised in that** the coupling sleeves are equipped with an external and internal polygon for torque transmission.

18. Compression rolling mill according to claim 16 or 17, **characterised in that** the coupling sleeves are equipped with at least one centring ring, which rings allow the associated transmission (27, 28) to exactly follow the movement of the respective compression roll (9, 10).

## Revendications

1. Laminoir à refoulement pour le refoulement latéral d'une barre métallique de coulée continue comprenant une paire de cylindres de refoulement (9, 10) qui peuvent être réglés l'un par rapport à l'autre, disposés perpendiculairement par rapport aux axes médians, qui sont raccordés au moyen d'arbres de transmission (29, 30) à un entraînement rotatif (31, 32 ; 34), **caractérisé en ce que** les deux cylindres de refoulement (9, 10) sont reliés à l'entraînement rotatif (31, 32 ; 34) via des organes de commande (27, 28) qui peuvent être réglés de manière conjointe avec les cylindres de refoulement et via des arbres de transmission (29, 30) reliés respectivement à un des deux organes de commande (27, 28), les arbres de transmission (29, 30) étant inclinés par rapport à l'horizontale en formant un angle aigu.

2. Laminoir à refoulement selon la revendication 1, **caractérisé en ce que** l'entraînement rotatif comprend deux moteurs d'entraînement (31, 32), dont l'un respectivement est relié, en particulier via un engrenage multiplicateur, à un des deux arbres de transmission (29, 30).

3. Laminoir à refoulement selon la revendication 1, **caractérisé en ce que** les deux arbres de transmission (29, 30) sont reliés respectivement à des organes de commande (35, 37) et **en ce que** l'engrenage multiplicateur (37) appartenant à un des arbres de transmission (29) est relié via un arbre synchrone (36) au moteur d'entraînement (34) pour l'entraînement commun des deux engrenages multiplicateurs ou **en ce que** les deux arbres de transmission (29, 30) sont reliés au moteur d'entraînement (34) via un engrenage multiplicateur commun et via un arbre synchrone (36) qui s'y raccorde.

4. Laminoir à refoulement selon la revendication 3, **caractérisé en ce que** les organes de commande (35, 37) sont réalisés sous la forme d'engrenages multiplicateurs et/ou d'entraînements de cylindres à cames.

5. Laminoir à refoulement selon la revendication 3 ou 4, **caractérisé en ce que** l'arbre synchrone (36) est monté dans au moins un élément de guidage (38) par lequel il est supporté par rapport au sol.

6. Laminoir à refoulement selon l'une quelconque des revendications 1 à 5, **caractérisé en ce que** la commande rotative est disposée en dessous du plan (39) du niveau du sol de l'usine.

7. Laminoir à refoulement selon l'une quelconque des revendications 1 à 6, **caractérisé en ce que**, en dessous du plan (39) du niveau du sol de l'usine, est montée une chaîne pour des milieux (33), qui est reliée aux organes de commande (27, 28) disposés entre les arbres de transmission (29, 30) et les cylindres (9, 10), et qui sert à alimenter les organes de commande (27, 28) avec les milieux requis pour la commande, en particulier avec un lubrifiant ou avec un réfrigérant et avec une tension électrique, en particulier pour des appareils de mesure.

8. Laminoir à refoulement selon l'une quelconque des revendications 1 à 6, **caractérisé en ce qu'**il comprend un support de cylindre comprenant deux entretoises (2, 3) et plusieurs longerons (4, 5, 6) disposés par paires entre celles-ci.

9. Laminoir à refoulement selon la revendication 8, **caractérisé en ce que**, viennent se loger respectivement dans les entretoises (2, 3), des mécanismes de réglage des cylindres (17, 18, 19, 20) qui agissent respectivement sur un des deux cylindres de refoulement (9, 10).

10. Laminoir à refoulement selon la revendication 9, **caractérisé en ce que** les entretoises (2, 3) présentent au moins respectivement un cylindre d'équilibrage (21, 22) pour la mise en état de précontrainte du mécanisme de laminage et pour la mise en oeuvre de mouvements de déplacement lors du remplacement des cylindres.

11. Laminoir à refoulement selon l'une quelconque des revendications 8 à 10, **caractérisé en ce que**, sont disposées, sur les longerons (4, 6), des voies de défilement pour le guidage de traverses d'équilibrage (11, 12) des cylindres (9, 10) et des organes de commande (27, 28).

12. Laminoir à refoulement selon l'une quelconque des revendications 1 à 1 1, **caractérisé en ce que**, contre les cylindres de refoulement (9, 10) sont disposés des tourillons de cylindres (25, 26) orientés vers le bas, qui sont reliés par accouplement mécanique à un manchon d'accouplement dans l'organe de commande correspondant (27, 28).

13. Laminoir à refoulement selon l'une quelconque des revendications 1 à 12, **caractérisé en ce que** les organes de commande (27, 28) sont respectivement réalisés en deux étages avec des paires de roues coniques et des paires de roues cylindriques.

14. Laminoir à refoulement selon l'une quelconque des revendications 1 à 13, **caractérisé en ce que** les organes de commande (27, 28) faisant partie des cylindres de refoulement (9, 10) sont guidés sur des voies de défilement sur des longerons (6) et peuvent s'incorporer sous la forme de modules individuels dans le laminoir à refoulement.

15. Laminoir à refoulement selon l'une quelconque des revendications 1 à 14, **caractérisé en ce que** les organes de commande (27, 28) sont montés sur les longerons inférieurs (6) avec des bielles oscillantes (16) disposées latéralement, qui permettent d'obtenir une oscillation des organes de commande (27, 28) de manière correspondante au mouvement du manchon d'accouplement du cylindre de refoulement.

16. Laminoir à refoulement selon l'une quelconque des revendications 1 à 15, **caractérisé en ce que** les roues de sortie des organes de commande (27, 28) sont équipées respectivement d'un manchon d'accouplement séparé pour que vienne s'y loger le tourillon des cylindres de refoulement (9, 10).

17. Laminoir à refoulement selon la revendication 16, **caractérisé en ce que** les manchons d'accouplement sont équipés d'un polygone externe et d'un polygone interne pour la transmission des moments.

18. Laminoir à refoulement selon la revendication 16 ou 17, **caractérisé en ce que** les manchons d'accouplement sont équipés d'au moins un anneau de centrage qui permet à l'organe de commande correspondant (27, 28) de suivre exactement le mouvement du cylindre de refoulement respectif (9, 10).
